# EUROPÄISCHE PATENTSCHRIFT

(11) **EP 3 840 842 B1**
(45) Veröffentlichungstag und Bekanntmachung des Hinweises auf die Patenterteilung: **26.10.2022**
(21) Anmeldenummer: 18815956.0
(22) Anmeldetag: 26.11.2018
(51) Int. Cl.: A62B 3/00, B25F 5/02

(54) **TRAGBARES ARBEITSGERÄT FÜR DEN PORTABLEN EINSATZ**
PORTABLE TOOL FOR MOBILE OPERATION
APPAREIL DE TRAVAIL PORTATIF DESTINÉ À UN USAGE PORTABLE

(43) Veröffentlichungstag der Anmeldung: 30.06.2021
(73) Patentinhaber: Lukas Hydraulik GmbH, 91058 Erlangen (DE)
(72) Erfinder: SAUERBIER, Carsten, 91207 Lauf an der Pegnitz (DE); LITTWIN, Thomas, 90763 Fürth (DE)
(74) Vertreter: Stippl Patentanwälte
(86) Internationale Anmeldenummer: PCT/EP2018/082545
(87) Internationale Veröffentlichungsnummer: WO 2020/108727

(56) Entgegenhaltungen:
- EP-A1- 1 724 043
- CN-U- 208 493 032
- DE-U1- 9 310 597
- Anonymous: "Brushless DC electric motor - Wikipedia, the free encyclopedia", , 6. Januar 2014 (2014-01-06), XP055162563, Gefunden im Internet: URL:https://web.archive.org/web/2014010611 0311/http://en.wikipedia.org/wiki/Brushles s_DC_electric_motor [gefunden am 2015-01-15]
- GreatScott!: "How to Waterproof Electronics", YouTube, 23. Dezember 2017 (2017-12-23), Seite 1, XP054979591, Gefunden im Internet: URL:https://www.youtube.com/watch?v=h8ycmr oFQSs [gefunden am 2019-08-12]
- Buchenau Sven: "Hydraulische Rettungsgeräte im Unterwassereinsatz", Feuerwehrmagazin.de, 29 March 2018 (2018-03-29), pages 1-5, XP055785795, Internet Retrieved from the Internet: URL:https://www.feuerwehrmagazin.de/nachri chten/news/hydraulische-rettungsgeraete-im -unterwassereinsatz-79167 [retrieved on 2021-03-15]
- Pseudonym Javier: "Nemo Power Tools - Waterproof power tools - Tool Craze", Tool Craze Blog, 15 December 2015 (2015-12-15), XP055786568, InterNet Retrieved from the Internet: URL:https://toolcraze.net/nemo-power-tools -waterproof-power-tools/ [retrieved on 2021-03-16]

## Beschreibung

Die vorliegende Anmeldung betrifft ein elektromechanisches oder elektrohydraulisches Arbeitsgerät für den portablen Einsatz, wie z.B. ein Spreizgerät, Schneidgerät oder Kombigerät mit Schneid- sowie Spreizfunktion oder einen Hebezylinder (bzw. Rettungszylinder). Die vorgenannten dienen vorzugsweise jeweils dem Rettungseinsatz.

### Technologischer Hintergrund

Portable, von einer Bedienungsperson tragbare, motorisch angetriebene elektromechanische oder elektrohydraulische Arbeitsgeräte oder Rettungsgeräte der hier interessierenden Art werden bei vielfältigen Anwendungen eingesetzt. So gibt es beispielsweise Spreizgeräte, Schneidgeräte oder sogenannte Kombigeräte, d.h. Geräte mit Schneid- sowie Spreizfunktion und Rettungszylinder, die von Einsatzkräften (Feuerwehr) beispielsweise dazu verwendet werden, verletzte Personen aus Unfallfahrzeugen zu bergen oder Erdbebenopfer zu befreien. Die Art der Arbeitsgeräte bzw. der Rettungsgeräte ist hierbei vielfältig. Es gibt elektrohydraulisch oder elektromechanisch angetriebene Arbeitsgeräte bzw. Rettungsgeräte mit, vorzugsweise gehärteten, Werkzeugeinsätzen zum Schneiden, Spreizen oder zum Drücken. Derartige Geräte werden im Einsatz extremen hohen mechanischen Anforderungen ausgesetzt und sind je nach Einsatzort unterschiedlichsten Umwelteinflüssen (Hitze, Kälte, Feuchtigkeit) unterworfen.

Hierbei ist es von besonderer Bedeutung, dass insbesondere Rettungsgeräte im Einsatz eine ganz besonders hohe Betriebszuverlässigkeit gewährleisten, da Rettungseinsätze stets schnell durchgeführt werden müssen und überraschende Betriebsausfälle deshalb fatale Folgen haben können.

Hinzukommt, dass bei bestimmten Rettungssituationen ein Arbeitsgerät auch unter Wasser betrieben werden muss, beispielsweise dann, wenn ein Unfall-Fahrzeug in einen See, Fluss oder Bach gestürzt ist. Bei derartigen Situationen war es bisher extrem schwierig, eingeschlossene Personen aus ihren Fahrzeugwracks zu bergen. Hierbei kommt hinzu, dass in einer solchen Situation aufgrund von möglicherweise eindringendem Wasser noch weniger Zeit für eine Rettung verbleibt. Die bisherigen Geräte waren jedoch für einen Unterwassereinsatz nicht geeignet.

### Druckschriftlicher Stand der Technik

Aus DE 93 10597 U1 ist ein akkubetriebenes Unterwasser-Elektrogerät in Form z. B. einer Pumpe bekannt. Das Unterwasser-Elektrogerät verfügt über ein wasserdichtes rohrförmiges Gehäuse, in das ein mit in Umfangsnuten eingelegten O-Dichtungsringen ausgestattetes Gehäuseendteil eingepresst wird. Die Konstruktion ist sehr aufwendig.

EP 1 724 043 A1 offenbart ein tragbares Arbeitsgerät, wie z.B. ein Schneidgerät, bei welchem ein Werkzeugkopf von einem einfachen hydraulischen zweiten Kolben angetrieben wird. Die primäre Kraft stammt von einem ersten Kolben, der von einem Linearmotor angetrieben wird. Der erste Kolben und der Werkzeugkopf sind mit einer dünnen Hydraulikleitung verbunden, wobei der Motor, der erste Kolben und eine Batterie gemeinsam in einer Einheit untergebracht werden können, die z.B. über der Schulter getragen werden kann. Für einen Unterwassereinsatz können die Motorteile abgedichtet sein.

Aus "Brushless DC electric motor - Wikipedia, the free encyclopedia" geht hervor, dass bürstenlose Gleichstrommotoren auch in der industriellen Bewegungssteuerung eingesetzt werden.

Das YouTube-Video "GREATSCOTT!: "How to Waterproof Electronics" zeigt, dass elektronische Bauelemente in Transformatorenöl eingetaucht werden können, da Transformatorenöl gute Isolationseigenschaften aufweist.

### Aufgabe der vorliegenden Erfindung

Die Aufgabe der vorliegenden Erfindung besteht darin, ein Arbeitsgerät zur Verfügung zu stellen, welches einerseits einen Einsatz unter Wasser erlaubt, andererseits mit einfachen konstruktiven Mittel zu realisieren ist.

### Lösung der Aufgabe

Die vorstehende Aufgabe wird durch die Merkmale des Anspruchs 1 gelöst. Zweckmäßige Ausgestaltungen sind in den Unteransprüchen beansprucht.

Dadurch, dass als Elektromotor ein bürstenloser Gleichstrommotor vorgesehen ist, die elektronischen Bauelemente einer ersten Platine zum Schutz gegen Eintritt von Wasser mit Vergussmasse umschlossen sind und die Anschlusselemente des Steuerungskabels gegen ein Eindringen von Wasser geschützt sind, kann mit relativ einfachen konstruktiven Maßnahmen sichergestellt werden, dass das tragbare Arbeitsgerät auch dann betrieben werden kann, wenn Wasser in das Innere des Gehäuses eindringen sollte. Insbesondere ist es möglich, das Arbeitsgerät notfalls auch unter Wasser zu betreiben. Im Vergleich zu einem herkömmlichen Arbeitsgerät sind zur Gewährleistung dieses zusätzlichen erheblichen Funktionsvorteils lediglich vergleichsweise geringfügige Konstruktionsänderungen notwendig. Das erfindungsgemäße Arbeitsgerät kann insbesondere auch für Rettungszwecke eingesetzt werden, so beispielsweise bei einem von Wasser umgebenen Fahrzeug, in welchem sich noch Personen befinden. Personen können mit dem neuen Arbeitsgerät sehr schnell aus einem Fahrzeugwrack geborgen werden.

Erfindungsgemäß sind als Anschlussmittel des Steuerungskabels an der ersten Platine eine Stecker-Verbindung vorgesehen.

Erfindungsgemäß sind am Gehäuse des Arbeitsgeräts keine Schutz- und/oder Dichtungsmaßnahmen gegen einen Eintritt von Wasser in das Innere des Gehäuses bei einem Eintauchen des Gehäuses in Wasser vorgesehen. Derartige Schutz- bzw. Dichtungsmaßnahmen sind, gerade bei komplizierten Gehäusen, konstruktiv oft sehr aufwendig und kostenintensiv.

Insbesondere verfügt das erfindungsgemäße Arbeitsgerät über Anschlussmittel für einen Anschluss einer Steuerungsleitung, wobei die Anschlussmittel gegen ein Eindringen von Wasser geschützt sind. Die Steuerungsleitung selbst weist üblicherweise eine wasserdichte Isolierung auf. Zweckmäßigerweise weist jede Steuerungsleitung ein entsprechend abgedichtetes Anschlussmittel auf. Ein Teil des jeweiligen Anschlussmittels kann platinenseitig angeordnet sein und dort vorzugsweise ebenfalls zum Teil eingebettet sein. Der gegenüberliegende Teil der Anschlussmittel befindet sich an der Steuerungsleitung. Bei dem Anschlussmittel kann es sich um eine Steckverbindung oder eine Steck/Drehverbindung handeln, welche durch ein Dichtmittel z. B. einen O-Ring abgedichtet ist.

In vorteilhafter Weise kann das Gehäuse keine Schutz- und/oder Dichtungsmaßnahmen gegen einen Eintritt von Wasser in das Innere des Gehäuses bei einem Eintauchen des Gehäuses in Wasser umfassen.

Die elektronische Steuer- und Regeleinrichtung umfasst zweckmäßigerweise ein Display und/oder Bedienfeld mit einer zweiten Platine, auf der elektronische Bauelemente, welche zum Schutz gegen Eintritt von Wasser ebenfalls mit Vergussmasse umschlossen sind, angeordnet sein können. Diese zweite Platine kann über eine vorbeschriebene Steuerungsleitung mit der im Gehäuse entfernt angeordneten Hauptplatine verbunden sein.

Die elektronische Steuer- und Regeleinrichtung kann einen Sensor mit einer dritten Platine umfassen, auf der ebenfalls elektronische Bauelemente angeordnet sind, welche zum Schutz gegen Eintritt von Wasser ebenfalls mit Vergussmasse umschlossen sind. Diese zusätzliche dritte Platine kann ebenfalls über eine vorbeschriebene Steuerungsleitung angesteuert oder mit der im Gehäuse entfernt angeordneten Hauptplatine verbunden sein.

Ferner können zwei Platinen aus dem gleichen mit elektronischen Bauelementen bestückten Platinengrundmaterial bzw. Platinengrundplatte bestehen, wobei eine Platine als ein Entnahmebereich aus der anderen Platine (Rest des Platinengrundmaterial bzw. Platinengrundplatte) festgelegt ist und die beiden Platinen bereits im Rahmen der Bestückung auch über ein Steuerungskabel verbunden sind. Als Anschlussmittel des bzw. der Steuerungskabel kann eine Lötverbindung vorgesehen sein. Dies ermöglicht es, die beiden Platinen einschließlich Steuerungskabel in einem Herstellungsprozess zu fertigen und bei beiden Platinen in einfacher Weise mittels der Vergussmasse nicht nur die elektronischen Bauteile als solche, sondern auch die Anschlussmittel für die Steuerungsleitung vor Wasserzutritt in einfacher Weise zu sichern.

Eine elektrische Kontaktierung des Elektromotors mit der Verkabelung der Energieversorgung ist zweckmäßigerweise vor Wasser ungeschützt. Dies vereinfacht die Konstruktion in erheblichem Maße.

Insbesondere können die elektrischen Anschlüsse für Stromkabel zur Energieversorgung des Elektromotors, die in einem ausreichenden Abstand zueinander entfernt sind, der gewährleistet, dass für den Fall, dass die Anschlüsse von Wasser umgeben sind, sich bei den elektrischen Betriebsbedingungen des Arbeitsgeräts (z. B. bei einer Nennspannung von 24 Volt) über das Wasser als elektrisches Leitungsmedium kein elektrischer Kurzschluss einstellt.

Vorzugsweise verfügen die Stromkabel über insgesamt drei Stränge (drei Phasen).

Ferner kann am Arbeitsgerät ein Bedienfeld vorgesehen sein. Dieses kann eine wasserdichte Folientastatur d. h. Folienschichtung umfassen. Im Bereich bzw. unterhalb des Bedienfelds oder der Folientastatur kann eine Platine vorgesehen sein. Diese zusätzliche Platine kann ebenfalls über eine vorbeschriebene Steuerungsleitung angesteuert sein oder mit der im Gehäuse entfernt angeordneten Hauptplatine verbunden sein.

Vorzugsweise kann der stirnseitige Rand des Bedienfeldes, vorzugsweise der Folientastatur, ebenfalls von Vergussmasse bedeckt sein. Die Vergussmasse schließt somit die Folienschichtung seitlich entlang des Umfangs des Bedienfelds hermetisch ab.

Insbesondere kann im Bereich des stirnseitigen Randes des Bedienfeldes zum umgebenden Gehäuse für die Aufnahme von Vergussmasse ein vorzugsweise vollständig um das Bedienfeld umlaufender Spalt vorgesehen sein.

Ferner kann der Spalt außenseitig von einem Überstand des Bedienfeldes bedeckt also überlappt sein. Dies ermöglicht es, die Anordnung "über Kopf" mit Vergussmasse zu vergießen, da der Überstand hierbei ein "Auslaufen" von Vergussmasse verhindert.

Zur Unterbringung des Akkus ist erfindungsgemäß ein Einschubschacht mit darin befindlichen offenen, also vor Wasser ungeschützten Kontaktpins zur Kontaktierung mit dem Akku vorgesehen.

Die Kontaktpins sind erfindungsgemäß ebenfalls in einem ausreichenden Abstand zueinander entfernt, der gewährleistet, dass für den Fall, dass die Kontaktpins von Wasser umgeben sind, sich bei den o. g. elektrischen Betriebsbedingungen des Arbeitsgeräts über das Wasser als elektrisches Leitungsmedium kein elektrischer Kurzschluss einstellt.

Steuerungsleitungen der beschriebenen Art können die Platinen untereinander verbinden.

Als Ein- und Ausschalter kann ein Folienschalter vorgesehen sein.

Als Vergussmasse wird vorzugsweise eine Vergussmasse auf PU-, Epoxid oder Silikonbasis verwendet. Eine Vergussmasse auf Silikonbasis ist vor allem beim Auftreten erhöhter Temperaturen geeignet.

### Beschreibung der Erfindung anhand von Ausführungsbeispielen

Nachstehend wird eine zweckmäßige Ausgestaltung der vorliegenden Erfindung näher beschrieben. Wiederkehrende Merkmale sind der Übersichtlichkeit halber lediglich einmal mit einem Bezugszeichen versehen. Es zeigen:
- Fig. 1: die Darstellung einer Gesamtansicht eines Beispiels eines Arbeitsgeräts in Form eines elektro-hydraulischen, batteriebetriebenen Schneidgeräts gemäß der Erfindung;
- Fig. 2: ein Beispiel eines hydraulischen Schaltplans des Schneidgeräts gemäß Fig. 1;
- Fig. 3: eine Teilschnittdarstellung des Gehäusebereichs des erfindungsgemäßen Arbeitsgeräts gemäß Fig. 1;
- Fig. 4: eine vergrößerte Darstellung des Bereichs A von Fig. 3;
- Fig. 5: eine vergrößerte Darstellung des Bereichs B von Fig. 3;
- Fig. 6: eine vergrößerte Darstellung des Bereichs C von Fig. 3;
- Fig. 7: eine perspektivische Darstellung eines Beispiels einer Platinen-Anordnung zur Verwendung im Rahmen der vorliegenden Erfindung sowie
- Fig. 8: eine Draufsicht auf ein Beispiel eines Bedienfeldes mit einer Displayanordnung gemäß der vorliegenden Erfindung.

Bezugszeichen 1 in Fig. 1 bezeichnet ein Beispiel eines erfindungsgemäßen Arbeitsgeräts in seiner Gesamtheit. Bei der Ausgestaltung gemäß Fig. 1 ist das Arbeitsgerät 1 ein elektro-hydraulisches, batteriebetriebenes Schneidgerät (Cutter). Das Arbeitsgerät 1 umfasst ein Gehäuse 12, in dem sich ein Elektromotor 3 in Form eines bürstenlosen Gleichstrommotors, eine Hydraulikpumpe 2 sowie ein Hydrauliktank 19 mit Hydraulikfluid 30 befinden (vgl. auch Fig. 2 und 3). Darüber hinaus ist eine Ausgleichseinrichtung zum Volumenausgleich der Hydraulikflüssigkeit während des Betriebs des Arbeitsgeräts 1 vorgesehen. Hierbei kann es sich z.B. um eine flexible Membran oder einen insgesamt flexiblen Hydrauliktank handeln. Am Gehäuse 12 angebracht ist ein Bedienfeld 25 mit Display 14 sowie Ein-/Ausschalter 13. An dem Display 14 können die Betriebszustände von der Bedienungsperson abgelesen werden. An der Rückseite des Gehäuses ist ein Einschubschacht 26 für einen auswechselbaren Akku 18 vorgesehen. Anstelle des Akkus könnte an dieser Stelle auch ein (in Fig. 1 nicht dargestelltes) Netzteil eingeschoben werden. Die Nennspannung zum Betrieb des Geräts beträgt z. B. 24 Volt.

An der Vorderseite des Arbeitsgeräts 1 befinden sich in dem gezeigten Beispiel zwei Werkzeughälften 35a, 35b, welche bei der in Fig. 1 dargestellten Ausgestaltung Schneidwerkzeughälften sind. Die beiden Schneidwerkzeughälften werden über eine (in Fig. 1 nicht dargestellte) Kolbenstange angetrieben. Letztere befindet sich in einem Hydraulikzylinder 4. Im Bereich des Hydraulikzylinders 4 befindet sich ein erster Handgriff 15. Ein zweiter Handgriff 16 ist am Gehäuse 12 vorgesehen. Das Arbeitsgerät 1 kann somit von der Bedienungsperson mit zwei Händen geführt bzw. bedient werden. Über ein manuell bedienbares Hydraulikventil 6 kann die Bedienungsperson mit der am zweiten Handgriff 16 befindlichen Hand manuell die Richtung des Hydraulikstroms steuern, sodass die Kolbenstange entweder eingefahren wird (wobei die Werkzeughälften 35a, 35b geschlossen werden) oder ausgefahren wird (wobei die Werkzeughälften 35a, 35b geöffnet werden) oder Hydrauliköl in den Versorgungskreislauf, also hin zum Hydrauliktank zurückgeleitet wird (Bypass-Betrieb).

Bei der in Fig. 1 dargestellten Ausgestaltung des Steuerventils 6 handelt es sich um ein in der Verlängerung der Achse des Handgriffs 16 drehbares Steuerventil mit einem sogenannten Sterngriff, welcher zur Ansteuerung der Schaltpositionen von der Bedienungsperson gedreht wird. Das Gehäuse 12 umfasst zwei Gehäuseschalen, die (vgl. Fig. 3) über Verbindungselemente 7, z.B. Schrauben, miteinander verbunden sind. Es ist keine Dichtung zum Schutz gegen ein Eindringen von Wasser in das Gehäuse 12 bei einem Eintauchen des Gehäuses 12 in Wasser vorgesehen.

Die hier in Rede stehenden Arbeitsgeräte sind in der Lage, in jeglicher räumlicher Anordnung oder Ausrichtung betrieben zu werden.

Anstelle des vorbeschriebenen Schneidgeräts kann die Erfindung auch als ein Spreizgerät, ein Kombigerät mit Schneid- sowie Spreizfunktion oder als Hebe- bzw. Rettungszylinder ausgestaltet sein. Bei all diesen Geräten kommt eine Kolbenstange, die in einem Zylinder, z.B. Hydraulikzylinder geführt ist, zum Einsatz.

Fig. 2 zeigt ein Beispiel eines hydraulischen Schaltplans eines Arbeitsgeräts nach Fig. 1. Bei dem Elektromotor handelt es sich um einen bürstenlosen Gleichstrommotor, welcher über eine Exzenterwelle 36 zwei Kolbenverdichter 2a, 2b antreibt. Der Kolbenverdichter 2b kann eine größere Förderleistung aufweisen als der Kolbenverdichter 2a. Der Förderstrom des Kolbenverdichters 2b wird z. B. auf ein Druckumschaltventil 32 geleitet. Der Förderstrom des Kolbenverdichters 2a wird als Steuersignal ebenfalls auf das Druckumschaltventil 32 geleitet. Das Druckumschaltventil 32 kann mittels Federkraft auf einen bestimmten Druckumschaltwert eingestellt werden. Übersteigt der Druck in der Steuerleitung des Kolbenverdichters 2a diesen Druckumschaltwert, so wird das Druckumschaltventil 32 geöffnet und der Förderstrom des Kolbenverdichters 2b wird in den Tank 19 abgeleitet. So ist sichergestellt, dass die benötigte Antriebsleistung des Systems innerhalb der verfügbaren Antriebsleistung bleibt.

Der Förderstrom verzweigt sich im weiteren Verlauf in Richtung Umschaltventil 6 und Druckabschaltventil 31. Das Druckabschaltventil 31 ist auf den zulässigen Systemdruck mittels Federkraft eingestellt. Übersteigt der Druck den eingestellten zulässigen Systemdruck, so öffnet das Druckabschaltventil 31 und lässt den Förderstrom so lange in den Tank zurückfließen, bis der zulässige Druck wieder unterschritten wird.

Das Steuerventil 6 wird mittels Sterngriff (vgl. Fig. 1) manuell vom Benutzer betätigt. Es hat eine federunterstützte Rückstellfunktion in die Neutralstellung. In der Neutralstellung befindet es sich, wie dargestellt, in der Mittelstellung. In dieser Stellung sind alle angeschlossenen Leitungen mit dem Tank verbunden, sodass sich kein Druck aufbauen kann und das System sich somit nicht bewegt. Wird das Steuerventil 6 z.B. nach rechts ausgelenkt, so wird in der linken Anschlussleitung mit Druck behafteter Förderstrom in Richtung des doppelt entsperrbaren Rückschlagventils 28 gefördert. Auf der rechten Anschlussleitung wird Hydrauliköl, welches aus Richtung des doppelt entsperrbaren Rückschlagventils 28 kommt, in den Tank 19 zurückgeführt. Wird das Steuerventil 6 nach links ausgelenkt, so dreht sich der eben beschriebene Prozess um, sodass letztendlich die Bewegungsrichtung des Gerätes umgekehrt wird. Der Förderstrom, der in die linke Anschlussleitung des doppelt entsperrbaren Rückschlagventils 28 gefördert wird, öffnet dort ein federbelastetes Rückschlagventil in der linken Anschlussleitung und über eine Steuerleitung, welche auf die rechte Anschlussleitung geführt wird, ebenfalls das dort befindliche Rückschlagventil. So ist sichergestellt, dass einerseits der Förderstrom in der linken Anschlussleitung dem Hydraulikzylinder 4 des Geräts zugeführt werden kann. Andererseits ist sichergestellt, dass das Hydrauliköl, welches aus dem Hydraulikzylinder 4 auf der rechten Seite aus dem Zylinder verdrängt wird, durch das doppelt entsperrbare Rückschlagventil 28 auf der rechten Anschlussleitung in den Tank 19 des Systems zurückgeführt werden kann.

Der Hydraulikzylinder 4 weist an beiden Anschlüssen eine Verzweigung auf Sicherheitsventile 29, 30 auf. Diese Sicherheitsventile 29, 30 gewährleisten, dass der in den Zylinderräumen befindliche Druck nicht höher als zulässig steigen kann. Steigt der Druck in einem oder in beiden Zylinderräumen über den sicherheitstechnisch zulässigen Druck an, so öffnen diese Ventile eine Verbindung zu dem Tank 19, sodass sich der Druck wieder abbauen kann. Zu einer Erhöhung des Drucks innerhalb des Hydraulikzylinders 4 kann es beispielsweise dadurch kommen, dass von außen auf den Kolben des Hydraulikzylinders 4 einwirkende Kräfte das Hydrauliköl zusätzlich komprimieren. An der Kolbenstange 5 des Hydraulikzylinders 4 sind Vorrichtungen angebracht, die z.B. ein Schermesser, ein Spreizer oder dergleichen bewegen. Der Tank 19 kann beispielsweise als flexibler Gummibalg ausgebildet sein und dient hierbei gleichzeitig als Ausgleichseinrichtung.

Fig. 3 zeigt in einer Teilschnittdarstellung das Innere des Bereichs des Gehäuses 12 des Arbeitsgeräts 1 von Fig. 1. Die elektronische Steuer- und Regeleinrichtung zur Steuerung und/oder Regelung umfasst eine erste Platine 8 mit elektronischen Bauelementen 9, die insbesondere die Stromversorgung für den bürstenlosen Gleichstrommotor betreffen. Ferner ist im Bereich des Ein/Ausschalters 13 ein Bedienfeld mit einem Display 14 vorgesehen, welches eine eigene zweite Platine 20 umfasst. Bei dem Bedienfeld des Displays 14 handelt es sich vorzugsweise um eine wasserdichte Folientastatur. Über die Folientastatur können die notwendigen Bedienungen vorgenommen werden. Ferner ist im Bereich des Steuerventils 6 eine dritte Platine 22 vorgesehen, auf der sich als elektronisches Bauelement ein Sensor 21, insbesondere Magnetsensor, zur Erfassung der Auslenkung des Sterngriffs des Steuerventils 6 befindet. Mit der Drehung des Sterngriffs wird somit nicht nur die hydraulische Stellung des Steuerventils 6 verändert, sondern zudem auch der Elektromotor ein- bzw. -ausgeschaltet und/oder über die Winkelstellung des Sterngriffs noch dazu eine Turbofunktion ein- und/oder ausgeschaltet. Der Sensor 21 steht über eine Steuerungsleitung 10a mit der zweiten Platine 20 in Verbindung. Über eine weitere Steuerungsleitung 10b steht die zweite Platine 20 mit der ersten Platine 8 in Verbindung, welche die Hauptplatine darstellt. Die Steuerungsleitung 10b ist über wasserdichte Anschlussmittel 11 mit der Platine zweiten 20 und/oder der ersten Platine 8 verbunden. Ein Teil des jeweiligen Anschlussmittels 11 kann platinenseitig angeordnet sein und dort vorzugsweise ebenfalls zum Teil eingebettet sein. Der gegenüberliegende Teil der Anschlussmittel 11 befindet sich an der Steuerungsleitung 10a bzw. 10b. Bei dem Anschlussmittel 11 kann es sich um eine Steckverbindung und/oder Drehverbindung handeln, welche durch ein (in den Figuren nicht dargestelltes) Dichtmittel z. B. einen O-Ring abgedichtet ist.

Bei den Steuerleitungen 10a und/oder 10b handelt es sich jeweils um Leitungen, über die Steuersignale gesendet werden. Als Anschlussmittel 11 der Steuerleitung 10a an die elektronischen Bauelemente der zweiten Platine 20 und der dritten Platine 22 des Sensors 21 ist bei der Ausgestaltung nach Fig. 3 jeweils eine direkte Anbindung an die Platine z. B. per Lötverbindung vorgesehen. Als Anschlussmittel 11 der Steuerleitung 10b zwischen der ersten Platine 8 und der zweiten Platine 20 sind in Fig. 3 Steck- und/oder Drehverbinder vorgesehen.

Ferner sind im Bereich der ersten Platine 8 Stromkabel für die Energieversorgung des Elektromotors 3 angeordnet, die mit Kontaktpins 27 für den Akku oder ein Netzteil in elektrischer Verbindung stehen. In dem gezeigten Beispiel handelt es sich um eine dreiphasige Verbindung mit drei Stromkabeln 23a, 23b und 23c. Insbesondere können die elektrischen Anschlüsse 24a bis 24c der Stromkabel 23a, 23b und 23c zur Energieversorgung des Elektromotors 3 in einem ausreichenden Abstand zueinander entfernt sein, der gewährleistet, dass für den Fall, dass die Anschlüsse 24a bis 24c von Wasser umgeben sind, sich bei den elektrischen Betriebsbedingungen des Arbeitsgeräts (z. B. bei einer Nennspannung von 24 Volt) über das Wasser als elektrisches Leitungsmedium kein elektrischer Kurzschluss einstellt. Entsprechende Anschlüsse sind auch am Elektromotor 3 vorgesehen, jedoch in Fig. 3 nicht erkennbar.

Offene, also vor Wasser ungeschützte, Kontaktpins 27 zum elektrischen Kontakt mit (einem in Fig. 4 jeweils nicht dargestellten) Akku oder einem Netzteil sind im Bereich des Einschubschachts 26 vorgesehen. Die Kontaktpins 27 sind ebenfalls in einem ausreichenden Abstand zueinander entfernt, der gewährleistet, dass für den Fall, dass die Kontaktpins 27 von Wasser umgeben sind, sich bei den elektrischen Betriebsbedingungen des Arbeitsgeräts über das Wasser als elektrisches Leitungsmedium kein elektrischer Kurzschluss einstellt. Die Kontaktpins 27 sowie die erste Platine 8 sind an einem Gehäuseteil 12a (Akkuaufnahme) befestigt. Die Steuerleitung 10b umfasst vor Wasser geschützte Anschlussmittel 11.

Aus der vergrößerten Teildarstellung von Fig. 5 sind die elektronischen Bauelemente 9 der zweiten Platine 20 ersichtlich, die von Vergussmasse 17 umschlossen sind. Ebenso ist aus Fig. 5 der Platinen-seitige Teil der Anschlussmittel 11 für die Platine 20 ersichtlich. Das Bedienfeld 25 ist als Folientastatur ausgebildet. Hierbei handelt es sich um einen sandwichförmigen Folienschichtaufbau. Der stirnseitige Rand des Bedienfeldes 25 also dieses Aufbaus ist ebenfalls von Vergussmasse 17 bedeckt ist. Hierzu ist im Bereich des stirnseitigen Randes des Bedienfeldes 25 ein vorzugsweise vollständig um das Bedienfeld 25 umlaufender Spalt 37 zum Gehäuse 12 vorgesehen. Der Spalt 37 wird außenseitig von einem Überstand 38 des Bedienfeldes 25 bzw. der Folientastatur (z. B. in Form einer überstehenden oberseitigen Folienschicht, welche mit einer Stufe 39 des Gehäuses 12 verklebt ist) bedeckt, so dass ein umlaufendes ringförmiges Sackloch entsteht, welches mit Vergussmasse 17 ausgefüllt werden kann. Auf diese Weise kann der gesamte Bereich "über Kopf" mit Vergussmasse 17 vergossen werden.

Aus der vergrößerten Teildarstellung von Fig. 6 ist der Magnetsensor 21 zur Feststellung der Auslenkung des Sterngriffs ersichtlich. Dieser befindet sich auf einer eigenen dritten Platine 22, die in einem Sensorhalter 33 in Form einer taschenförmigen Ausnehmung untergebracht ist. Magnetsensor 21 sowie Platine 22 sind zur Außenseite des Sensorhalters 33 hin durch eine Vergussmasse 17 abgedichtet. Die Vergussmasse 17 verschließt somit die taschenartige Ausnehmung des Sensorhalters 33 nach außen hin. Mit der dritten Platine 22 verbunden und mit der Vergussmasse 17 umschlossen ist auch die Steuerleitung 10a, die von der dritten Platine 22 zur zweiten Platine 20 des Bedienfelds bzw. Displays 14 führt. Dort ist der Endbereich der Steuerleitung 10a ebenfalls von Vergussmasse 17 umschlossen.

Fig. 7 zeigt die beiden Platinen 20, 22 mit elektronischen Baulelementen 9 (die Platine 22 mit einem elektronischen Bauelement z. B. in Form des Magnetsensors 21) im Ausgangszustand vor der Montage. Sie bestehen aus dem gleichen Platinengrundmaterial. Die dritte Platine 22 ist als ein Entnahmebereich aus der anderen zweiten Platine 20 festgelegt. Beide Platinen 20, 22 sind über das Steuerungskabel 10a verbunden. Als jeweilige Anschlussmittel 11 an beiden Platinen 20, 22 ist je eine Lötverbindung vorgesehen. Ferner sind zwei Solltrennstellen 40 vorgesehen, die zum Entnehmen der dritten Platine 22 zerstört werden müssen, wodurch die Platine 22 mit Verdrahtung herausgenommen werden kann. Die Anschlussmittel 11 werden anschließend beim Vergießen der Platinen 20, 22 mit Vergussmasse 17 mit eingeschlossen.

Fig. 8 zeigt eine vergrößerte isolierte Darstellung des Bedienfeldes 25 mit dem Ein-/Ausschalter 13 sowie dem Display 14 mit verschiedenen Anzeigen sowie Bedienfeldern. Das Bedienfeld 25 ist vorzugsweise als wasserdichte Folientastatur ausgebildet.

Die vorliegende Erfindung ermöglicht es, das Arbeitsgerät 1 auch unter Wasser zu betreiben und zwar ohne dass das Gehäuse 12 abgedichtet sein muss. Diese neue wichtige Funktionalität kann somit ohne aufwendige Umbaumaßnahmen bzw. ohne nennenswerte Verteuerung der Herstellungskosten erzielt werden.

Bei den elektronischen Bauelementen der ersten Platine 8, zweiten Platine 20 und/oder dritten Platine 22 handelt es sich insbesondere um Microcontroller, Frequenzumrichter, Speicherbausteine, elektronische Schalter, Messeinrichtungen wie z. B. integrierte Halbleitertemperatursensoren und/oder LEDs.

Das Display 14 umfasst eine Anzeigeeinrichtung, die wiederum z.B. eine Lastanzeige und/oder Betriebszustandsanzeige und/oder Temperaturanzeige umfassen kann.

Der Akku 18 weist ein wasserdichtes Gehäuse oder zumindest eine eigenständige wasserdichte Kapselung auf.

Bei dem Ein-/Ausschalter 13 handelt es sich um einen wasserdichten Ein-/Ausschalter, beispielsweise einen Folienschalter oder einen Tastschalter.

Als Vergussmasse kann vorzugsweise eine Vergussmasse auf PU-, Epoxid- oder Silikonbasis verwendet werden. Eine Vergussmasse auf Silikonbasis ist besonders geeignet, sofern erhöhte Temperaturen beim Betrieb des Arbeitsgeräts 1 auftreten.

### BEZUGSZEICHENLISTE

- 1: Arbeitsgerät
- 2a: Kolbenverdichter
- 2b: Kolbenverdichter
- 3: Elektromotor
- 4: Hydraulikzylinder
- 5: Kolbenstange
- 6: Steuerventil
- 7: Verbindungselement
- 8: erste Platine
- 9: elektronisches Bauelement
- 10: Steuerungskabel
- 11: Anschlussmittel
- 12: Gehäuse
- 12a: Gehäuse Akkuaufnahme
- 13: Ein-/Ausschalter
- 14: Display
- 15: erster Handgriff
- 16: zweiter Handgriff
- 17: Vergussmasse
- 18: Akku
- 19: Hydrauliktank
- 20: zweite Platine
- 21: Magnetsensor
- 22: dritte Platine
- 23a: Stromkabel
- 23b: Stromkabel
- 23c: Stromkabel
- 24a: elektrischer Anschluss
- 24b: elektrischer Anschluss
- 24c: elektrischer Anschluss
- 25: Bedienfeld
- 26: Einschubschacht
- 27: Kontaktpin
- 28: Rückschlagventil
- 29a: Sicherheitsventil
- 29b: Sicherheitsventil
- 30: Hydraulikfluid
- 31: Druckabschaltventil
- 32: Druckumschaltventil
- 33: Sensorhalter
- 34: Magnethalter
- 35a: Werkzeughälfte
- 35b: Werkzeughälfte
- 36: Exzenterwelle
- 37: Spalt
- 38: Überstand
- 39: Stufe
- 40: Solltrennstelle

## Patentansprüche

1. Tragbares Arbeitsgerät (1), wie z.B. Spreizgerät, Schneidgerät oder Kombigerät mit Schneid- sowie Spreizfunktion, für den portablen Einsatz mit
einem Gehäuse (12),
einem im Gehäuse (12) befindlichen Elektromotor (3),
einer Energieversorgung
in Form eines am Arbeitsgerät (1) untergebrachten Akkus (18), oder eines Anschlusses für die Verbindung mit einer externen elektrischen Energiequelle,
einer mechanisch oder hydraulisch angetriebenen, verfahrbaren Kolbenstange (5) zum Verrichten von Arbeit, insbesondere Spreizarbeit und/oder Schneidarbeit und/oder Hebe- und/oder Drückarbeit,
einer elektronischen Steuer- und Regeleinrichtung zur Steuerung und/oder Regelung des Elektromotors (3), die mindestens eine Platine (8, 20, 22) umfasst, auf der elektronische Bauelemente (9) angeordnet sind, sowie
mindestens einem Steuerungskabel (10a, 10b) zum Transport von Signalen zur Steuerung, wobei die Steuerungskabel (10a, 10b) Anschlussmittel (11) zum Anschluss an die Platine (8, 20, 22) aufweisen,
**dadurch gekennzeichnet, dass** als Elektromotor (3) ein bürstenloser Gleichstrommotor vorgesehen ist,
die elektronischen Bauelemente (9) einer ersten Platine (8) zum Schutz gegen Eintritt von Wasser mit Vergussmasse (17) umschlossen sind,
die Anschlussmittel (11) des Steuerungskabels (10a, 10b) gegen ein Eindringen von Wasser geschützt sind, wobei als Anschlussmittel (11) eine Stecker-Verbindung vorgesehen ist,
am Gehäuse (12) keine Schutz- und/oder Dichtungsmaßnahmen gegen einen Eintritt von Wasser in das Innere des Gehäuses (12) bei einem Eintauchen des Gehäuses (12) in Wasser vorgesehen sind und
zur Unterbringung des Akkus (18) ein Einschubschacht (26) mit darin befindlichen offenen, vor Wasser ungeschützten, Kontaktpins (27) zur Kontaktierung mit dem Akku (18) vorgesehen ist, wobei die Kontaktpins (27) in einem ausreichenden Abstand zueinander entfernt sind, der gewährleistet, dass für den Fall, dass die Kontaktpins (27) von Wasser umgeben sind, sich bei den elektrischen Betriebsbedingungen des Arbeitsgeräts (1) über das Wasser als elektrisches Leitungsmedium kein elektrischer Kurzschluss einstellt.

2. Arbeitsgerät nach Anspruch 1, **dadurch gekennzeichnet, dass** die elektronische Steuer- und Regeleinrichtung ein Bedienfeld (25) und/oder Display (14) mit einer zweiten Platine (20) umfasst, auf der elektronische Bauelemente (9) angeordnet sind, und die elektronischen Bauelemente (9) der zweiten Platine (20) zum Schutz gegen Eintritt von Wasser ebenfalls mit Vergussmasse (17) umschlossen sind.

3. Arbeitsgerät nach mindestens einem der vorhergehenden Ansprüche 1 bis 2, **dadurch gekennzeichnet, dass** die elektronische Steuer- und Regeleinrichtung einen Sensor (21) mit einer dritten Platine (22) umfasst, auf der elektronische Bauelemente (9) angeordnet sind, und die elektronischen Bauelemente (9) der dritten Platine (22) zum Schutz gegen Eintritt von Wasser ebenfalls mit Vergussmasse (17) umschlossen sind.

4. Arbeitsgerät nach Anspruch 2 oder 3, **dadurch gekennzeichnet, dass** die zweite (20) und dritte Platine (22) aus dem gleichen Platinengrundmaterial bestehen, die dritte Platine (22) als ein Entnahmebereich aus der zweiten Platine (20) festgelegt ist, die zweite und dritte Platine (20, 22) über ein Steuerungskabel (10a) verbunden sind und als jeweilige Anschlussmittel (11) an der zweiten und dritten Platine (20, 22) eine Lötverbindung vorgesehen sind.

5. Arbeitsgerät nach mindestens einem der vorhergehenden Ansprüche, **dadurch gekennzeichnet, dass** eine vor Wasser ungeschützte elektrische Kontaktierung des Elektromotors (3) mit der Energieversorgung vorgesehen ist.

6. Arbeitsgerät nach mindestens einem der vorhergehenden Ansprüche, **dadurch gekennzeichnet, dass** elektrische Anschlüsse (24a bis 24c) für Stromkabel (23) zur Energieversorgung des Elektromotors (3) vorgesehen sind, die in einem ausreichenden Abstand zueinander entfernt sind, der gewährleistet, dass für den Fall, dass die Anschlüsse (35 bis 37) von Wasser umgeben sind, sich bei den elektrischen Betriebsbedingungen des Arbeitsgeräts (1) über das Wasser als elektrisches Leitungsmedium kein elektrischer Kurzschluss einstellt.

7. Arbeitsgerät nach den Ansprüchen 2 bis 4, **dadurch gekennzeichnet, dass** das Bedienfeld (25) eine Folientastatur umfasst.

8. Arbeitsgerät nach Anspruch 7, **dadurch gekennzeichnet, dass** die Folientastatur im Bereich der zweiten Platine (20) vorgesehen ist.

9. Arbeitsgerät nach einem der vorhergehenden Ansprüche, **dadurch gekennzeichnet, dass** der stirnseitige Rand des Bedienfeldes (25), vorzugsweise der Folientastatur, von Vergussmasse (17) bedeckt ist.

10. Arbeitsgerät nach Anspruch 9, **dadurch gekennzeichnet, dass** im Bereich des stirnseitigen Randes des Bedienfeldes (25) ein vorzugsweise vollständig um das Bedienfeld (25) umlaufender Spalt (37) vorgesehen ist, der außenseitig von einem Überstand (38) des Bedienfeldes (25) bedeckt ist.

11. Arbeitsgerät nach mindestens einem der vorhergehenden Ansprüche, **dadurch gekennzeichnet, dass** ein Ein- und Ausschalter (13) vorgesehen ist, der ein Folienschalter ist.

12. Arbeitsgerät nach mindestens einem der vorhergehenden Ansprüche, **dadurch gekennzeichnet, dass** als Vergussmasse (34) eine Vergussmasse auf PU-, Epoxid- oder Silikonbasis verwendet wird.

## Claims

1. Portable work apparatus (1), such as an expander, cutter or combination device with a cutting and expanding function for example, for portable use, having
a housing (12),
an electric motor (3) located in the housing (12),
a power supply
in the form of a rechargeable battery (18) accommodated on the work apparatus (1) or in the form of a connection for connection to an external electrical power source,
a mechanically or hydraulically driven, displaceable piston rod (5) for performing work, in particular expanding work and/or cutting work and/or lifting and/or compressing work,
an electronic open-loop control and closed-loop control device for open-loop control and/or closed-loop control of the electric motor (3), which comprises at least one printed circuit board (8, 20, 22) on which electronic components (9) are arranged, and also
at least one control cable (10a, 10b) for transporting control signals, wherein the control cable (10a, 10b) has connection means (11) for connection to the printed circuit board (8, 20, 22),
**characterized in that** the electric motor (3) provided is a brushless DC motor,
the electronic components (9) of a first printed circuit board (8) are surrounded by potting compound (17) in order to protect against entry of water,
the connection means (11) of the control cable (10a, 10b) are protected against an ingress of water, wherein the connection means (11) provided are plug connections,
no protective and/or sealing measures against an entry of water into the interior of the housing (12) when the housing (12) is immersed in water are provided on the housing (12) and
an insert shaft (26) with open contact pins (27), not protected against water and located in said insert shaft, for making contact with the rechargeable battery (18) is provided for the purpose of accommodating the rechargeable battery (18), wherein the contact pins (27) are at a sufficient distance away from one another to ensure that, if the contact pins (27) are surrounded by water, an electrical short circuit is not established via the water as an electrical conduction medium under the electrical operating conditions of the work apparatus (1) .

2. Work apparatus according to Claim 1, **characterized in that** the electronic open-loop control and closed-loop control device comprises an operator control panel (25) and/or display (14) with a second printed circuit board (20) on which electronic components (9) are arranged, and the electronic components (9) of the second printed circuit board (20) are likewise surrounded by potting compound (17) in order to protect against entry of water.

3. Work apparatus according to at least one of the preceding Claims 1 and 2, **characterized in that** the electronic open-loop control and closed-loop control device comprises a sensor (21) with a third printed circuit board (22) on which electronic components (9) are arranged, and the electronic components (9) of the third printed circuit board (22) are likewise surrounded by potting compound (17) in order to protect against entry of water.

4. Work apparatus according to Claim 2 or 3, **characterized in that** the second printed circuit board (20) and the third printed circuit board (22) consist of the same basic printed circuit board material, the third printed circuit board (22) is defined as a removal region from the second printed circuit board (20), the second and the third printed circuit board (20, 22) are connected via a control cable (10a), and the respective connection means (11) to the second and the third printed circuit board (20, 22) provided are solder connections.

5. Work apparatus according to at least one of the preceding claims, **characterized in that** an electrical contact-connection, not protected against water, of the electric motor (3) to the power supply is provided.

6. Work apparatus according to at least one of the preceding claims, **characterized in that** electrical connections (24a to 24c) for power cables (23) for supplying power to the electric motor (3) are provided, said electrical connections being at a sufficient distance away from one another to ensure that, if the connections (35 to 37) are surrounded by water, an electrical short circuit is not established via the water as an electrical conduction medium under the electrical operating conditions of the work apparatus (1).

7. Work apparatus according to Claims 2 to 4, **characterized in that** the operator control panel (25) comprises a membrane keypad.

8. Work apparatus according to Claim 7, **characterized in that** the membrane keypad is provided in the region of the second printed circuit board (20).

9. Work apparatus according to one of the preceding claims, **characterized in that** the end-side edge of the operator control panel (25), preferably of the membrane keypad, is covered by potting compound (17).

10. Work apparatus according to Claim 9, **characterized in that** a gap (37), preferably completely encircling the operator control panel (25), which is covered on the outside by an excess length (38) of the operator control panel (25) is provided in the region of the end-side edge of the operator control panel (25).

11. Work apparatus according to at least one of the preceding claims, **characterized in that** an on and off switch (13), which is a membrane switch, is provided.

12. Work apparatus according to at least one of the preceding claims, **characterized in that** the potting compound (34) used is a potting compound based on polyurethane, epoxide or silicone.

## Revendications

1. Outil de travail portatif (1), comme par exemple un outil d'écartement, un outil de coupe ou un outil combiné doté d'une fonction de coupe et d'écartement, destiné à un usage portable, comprenant
un boîtier (12),
un moteur électrique (3) se trouvant dans le boîtier (12),
une alimentation en énergie
sous la forme d'un accumulateur (18) logé au niveau de l'outil de travail (1) ou d'un raccordement pour la connexion à une source d'énergie électrique externe,
une tige de piston déplaçable (5) à entraînement mécanique ou hydraulique, servant à effectuer un travail, en particulier un travail d'écartement et/ou un travail de coupe et/ou un travail de levage et/ou de poussée,
un dispositif de commande et de régulation électronique servant à commander et/ou à réguler le moteur électrique (3) et comprenant au moins une platine (8, 20, 22) sur laquelle sont disposés des composants électroniques (9), et
au moins un câble de commande (10a, 10b) servant à transporter des signaux de commande, le câble de commande (10a, 10b) présentant des moyens de raccordement (11) pour le raccordement à la platine (8, 20, 22),
**caractérisé en ce qu'**un moteur à courant continu sans balais est prévu comme moteur électrique (3),
les composants électroniques (9) d'une première platine (8) sont entourés d'une masse de scellement (17) pour la protection contre la pénétration d'eau,
les moyens de raccordement (11) du câble de commande (10a, 10b) sont protégés contre la pénétration d'eau, une fiche de raccordement étant prévue comme moyen de raccordement (11),
sur le boîtier (12), aucune mesure de protection et/ou d'étanchéité n'est prévue contre la pénétration d'eau à l'intérieur du boîtier (12) lorsque le boîtier (12) est plongé dans l'eau, et
pour loger l'accumulateur (18), un compartiment d'insertion (26) avec des broches de contact ouvertes (27), non protégées contre l'eau et se trouvant à l'intérieur de celui-ci, est prévu pour la mise en contact avec l'accumulateur (18), dans lequel
les broches de contact (27) sont éloignées les unes des autres à une distance suffisante qui assure qu'au cas où les broches de contact (27) seraient entourées d'eau, sous les conditions de fonctionnement électrique de l'appareil de travail (1), aucun court-circuit électrique ne surviendra par l'intermédiaire de l'eau comme milieu conducteur électrique.

2. Appareil de travail selon la revendication 1, **caractérisé en ce que** le dispositif de commande et de régulation électronique comprend un panneau de commande (25) et/ou affichage (14) pourvu d'une deuxième platine (20) sur laquelle sont disposés des composants électroniques (9), et les composants électroniques (9) de la deuxième platine (20) sont également entourés d'une masse de scellement (17) pour la protection contre la pénétration d'eau.

3. Appareil de travail selon au moins l'une des revendications précédentes 1 à 2, **caractérisé en ce que** le dispositif de commande et de régulation électronique comprend un capteur (21) pourvu d'une troisième platine (22) sur laquelle sont disposés des composants électroniques (9), et les composants électroniques (9) de la troisième platine (22) sont également entourés d'une masse de scellement (17) pour la protection contre la pénétration d'eau.

4. Appareil de travail selon la revendication 2 ou 3, **caractérisé en ce que** la deuxième (20) et la troisième platine (22) sont composées du même matériau de base de platine, la troisième platine (22) est définie comme une zone de prélèvement de la deuxième platine (20), la deuxième et la troisième platine (20, 22) sont reliées par l'intermédiaire d'un câble de commande (10a), et une liaison soudée est prévue comme moyen de raccordement (11) respectif à la deuxième et la troisième platine (20, 22) .

5. Appareil de travail selon au moins l'une des revendications précédentes, **caractérisé en ce qu'**une mise en contact électrique, non protégée contre l'eau, du moteur électrique (3) avec l'alimentation en énergie est prévue.

6. Appareil de travail selon au moins l'une des revendications précédentes, **caractérisé en ce que** des raccordements électriques (24a à 24c) pour des câbles électriques (23) servant à l'alimentation en énergie du moteur électrique (3) sont prévus qui sont éloignés les uns des autres avec une distance suffisante qui assure qu'au cas où les raccordements (35 à 37) seraient entourés d'eau, sous les conditions de fonctionnement électrique de l'appareil de travail (1), aucun court-circuit électrique ne surviendra par l'intermédiaire de l'eau comme milieu conducteur électrique.

7. Appareil de travail selon les revendications 2 à 4, **caractérisé en ce que** le panneau de commande (25) comprend un clavier à membrane.

8. Appareil de travail selon la revendication 7, **caractérisé en ce que** le clavier à membrane est prévu au niveau de la deuxième platine (20).

9. Appareil de travail selon l'une quelconque des revendications précédentes, **caractérisé en ce que** le bord frontal du panneau de commande (25), de préférence du clavier à membrane, est couvert de masse de scellement (17) .

10. Appareil de travail selon la revendication 9, **caractérisé en ce qu'**au niveau du bord frontal du panneau de commande (25), un interstice (37) entourant de préférence entièrement le panneau de commande (25) est prévu qui est couvert sur la face extérieure par un rebord (38) du panneau de commande (25).

11. Appareil de travail selon au moins l'une des revendications précédentes, **caractérisé en ce qu'**un interrupteur marche/arrêt (13) est prévu qui est un interrupteur à membrane.

12. Appareil de travail selon au moins l'une des revendications précédentes, **caractérisé en ce qu'**une masse de scellement à base de PU, d'époxyde ou de silicone est utilisée comme masse de scellement (34).
